# EUROPÄISCHE PATENTANMELDUNG

(11) **EP 3 664 059 A1**
(43) Veröffentlichungstag der Anmeldung: **10.06.2020**
(21) Anmeldenummer: 18210381.2
(22) Anmeldetag: 05.12.2018
(51) Int. Cl.: G08C 17/02, G08C 23/04

(54) **VERFAHREN ZUM BETREIBEN EINES SYSTEMS UND SYSTEM**

(71) Anmelder: Hilti Aktiengesellschaft, 9494 Schaan (LI)
(72) Erfinder: Sattler, Christian, 87640 Biessenhofen (DE); Balter, Marco, 6800 Feldkirch (AT); Schaefer, Martin, 6858 Schwarzach (AT)
(74) Vertreter: Hilti Aktiengesellschaft Corporate Intellectual Property

(57) **Zusammenfassung**

Es wird ein Verfahren zum Betreiben eines Systems (1) beschrieben, wobei eine Hauptwerkzeugmaschine (5) und wenigstens ein Hilfsgerät (10, 25, 35) des Systems (1) jeweils mit einer Sende- und Empfangseinrichtung (3, 13, 28, 38) ausgeführt sind, und wobei eine Steuereinrichtung (9) und eine Benutzerschnittstelle (23) vorgesehen sind. Das Verfahren umfasst folgende Schritte:
- Übermittlung eines über die Benutzerschnittstelle (23) eingegebenen Steuerbefehls an die Steuereinrichtung (9);
- Senden eines Signals von der Sende- und Empfangseinrichtung (3, 13, 28, 38) an das jeweilige Gerät (5, 10, 25, 35);
- Empfangen des Signals von der Sende- und Empfangseinrichtung (3, 13, 28, 38) des jeweiligen Geräts (5, 10, 25, 35); und
- Einstellen wenigstens eines Parameters des Geräts (5, 10, 25, 35) in Abhängigkeit des empfangenen Signals.

Es wird weiterhin ein System zur Durchführung eines derartigen Verfahrens beschrieben.

## Beschreibung

Die vorliegende Erfindung betrifft ein Verfahren zum Betreiben eines eine Hauptwerkzeugmaschine und wenigstens ein Hilfsgerät umfassenden Systems gemäß Patentanspruch 1. Weiterhin betrifft die Erfindung ein System zur Durchführung eines derartigen Verfahrens gemäß Patentanspruch 4.

Aus der Praxis sind Kernbohrmaschinen bekannt, welche in Kombination mit einem beispielsweise als Bohrkrone ausgeführten Bohrwerkzeug zur Herstellung von Bohrungen in beispielsweise mineralischen Materialien, wie z. B. Beton, Ziegelwerk oder dergleichen ausgebildet sind. Zur Unterstützung eines Kernbohrvorgangs können mehrere Hilfsgeräte vorgesehen sein. Beispielsweise kann ein Maschinenständer zur Halterung der Kernbohrmaschine, eine Vorschubeinrichtung zur Verlagerung der Kernbohrmaschine entlang des Maschinenständers, eine Wassermanagementeinrichtung zur Sicherstellung einer Wasserversorgung während eines Bohrvorgangs und eine Unterdruckpumpe zur Erzeugung eines Unterdrucks, mittels welchem der Maschinenständer an einem Untergrund festlegbar ist, zum Einsatz kommen. Die Hauptwerkzeugmaschine, hier die Kernbohrmaschine, und die Hilfsgeräte sind jeweils Geräte in einem System. Diese Geräte sind durch verschiedene Parameter gekennzeichnet.

Zur Bedienung des Systems ist es bekannt, jeweils sowohl die Kernbohrmaschine als auch das wenigstens eine Hilfsgerät jeweils separat zu bedienen, so dass diese Geräte beispielsweise jeweils separat zu aktivieren und zu deaktivieren sind. Insbesondere wenn die Geräte mit einem größeren Abstand zueinander positioniert sind, ist die Bedienung und Überwachung unkomfortabel und zeitaufwändig.

Es ist Aufgabe der vorliegenden Erfindung, ein Verfahren zum Betreiben eines eine Hauptwerkzeugmaschine und wenigstens ein Hilfsgerät umfassenden Systems und ein System zur Durchführung eines derartigen Verfahrens bereitzustellen, wobei das System einfach zu bedienen ist.

Die Aufgabe wird mit einem Verfahren zum Betreiben eines eine Hauptwerkzeugmaschine und wenigstens ein Hilfsgerät umfassenden Systems, wobei die Hauptwerkzeugmaschine und das wenigstens eine Hilfsgerät jeweils mit einer Sende- und Empfangseinrichtung ausgeführt sind, und wobei eine Steuereinrichtung und eine Benutzerschnittstelle vorgesehen sind, dadurch gelöst, dass das Verfahren folgende Schritte umfasst:
- Übermittlung eines über die Benutzerschnittstelle eingegebenen Steuerbefehls an die Steuereinrichtung;
- Senden eines aus dem Steuerbefehl generierten Signals von der Sende- und Empfangseinrichtung des die Benutzerschnittstelle aufweisenden Geräts an das jeweilige Gerät;
- Empfangen des Signals von der Sende- und Empfangseinrichtung des jeweiligen Geräts; und
- Einstellen wenigstens eines Parameters des Geräts in Abhängigkeit des empfangenen Signals.

Mit einem erfindungsgemäß ausgeführten Verfahren ist das System einfach, komfortabel und effizient bedienbar. Dies ist dadurch erzielt, dass ein Anwender ausgehend von einem einzigen Gerät, dem die Benutzerschnittstelle zugeordnet ist, die anderen Geräte mittels der Benutzerschnittstelle bedienen kann, d. h., Parameter des jeweiligen Geräts einstellen kann. Eine besonders effiziente Bedienung des Systems ist erzielt, wenn sämtliche die Hauptwerkzeugmaschine und die Hilfsgeräte umfassende Geräte des Systems über die Benutzerschnittstelle bedienbar sind. Besonders vorteilhaft ist es dabei, wenn dem Bediener über die Benutzerschnittstelle auch Informationen der jeweiligen Geräte, wie beispielsweise Statusinformationen, angezeigt werden, so dass sämtliche Geräte des Systems von dem mit der Benutzerschnittstelle ausgeführten Gerät bedienbar und überwachbar sind.

Vorzugsweise ist die Benutzerschnittstelle und insbesondere auch die Steuereinrichtung der Hauptwerkzeugmaschine zugeordnet. Alternativ hierzu kann die Benutzerschnittstelle auch einem beliebigen Hilfsgerät des Systems zugeordnet sein.

Ein mit einem derartigen Verfahren betreibbares System weist weiterhin den Vorteil auf, dass lediglich ein Gerät eine Benutzerschnittstelle aufweisen muss und Benutzerschnittstellen mit einer möglichen Kosteneinsparung bei den anderen Geräten zur Bedienung und Überwachung des jeweiligen Geräts nicht erforderlich sind.

Bei einer vorteilhaften Ausführungsform eines Verfahrens nach der Erfindung ist wenigstens ein Parameter der Hauptwerkzeugmaschine über die Eingabe eines Steuerbefehls über die Benutzerschnittstelle eingegebenen Steuerbefehls einstellbar.

Eine Kommunikation zwischen den Geräten des Systems ist auf einfache Weise umsetzbar, wenn die Hauptwerkzeugmaschine oder ein Hilfsgerät als Master in einem die Hauptwerkzeugmaschine und das wenigstens eine Hilfsgerät umfassenden Netzwerks und die weiteren Hilfsgeräte und/oder die Hauptwerkzeugmaschine als Slave in dem Netzwerk ausgewählt werden.

Bei einer vorteilhaften Ausführungsform eines Verfahrens nach der Erfindung werden über die Benutzerschnittstelle eingegebene Steuerbefehle in einer Speichereinrichtung gespeichert. Hierdurch wird eine Auswertung der in der Speichereinrichtung hinterlegten Daten ermöglicht.

Es wird weiterhin ein System zur Durchführung eines derartigen Verfahrens vorgeschlagen, umfassend eine Hauptwerkzeugmaschine und wenigstens ein Hilfsgerät, wobei die Hauptwerkzeugmaschine und das wenigstens eine Hilfsgerät jeweils mit einer Sende- und Empfangseinrichtung ausgeführt sind, und wobei eine Steuereinrichtung und eine Benutzerschnittstelle vorgesehen sind.

Ein erfindungsgemäß ausgeführtes System ist einfach, komfortabel und effizient bedienbar. Dies ist dadurch erzielt, dass insbesondere sämtliche Geräte des Systems, nämlich die Hauptwerkzeugmaschine und die Hilfsgeräte, von einem Anwender mittels einer einzigen Benutzerschnittstelle bedienbar sind und hierdurch Parameter von Geräten des Systems einstellbar sind. Eine besonders effiziente Bedienung des Systems ist erzielt, wenn sämtliche Geräte des Systems über die Benutzerschnittstelle bedienbar sind. Besonders vorteilhaft ist es dabei, wenn dem Bediener über die Benutzerschnittstelle auch Informationen der jeweiligen Geräte, wie beispielsweise Statusinformationen, angezeigt werden, so dass sämtliche Geräte des Systems von dem die Benutzerschnittstelle aufweisenden Gerät bedienbar und überwachbar sind.

Ein erfindungsgemäßes System weist weiterhin den Vorteil auf, dass lediglich ein Gerät eine Benutzerschnittstelle aufweisen muss und Benutzerschnittstellen mit einer möglichen Kosteneinsparung bei den anderen Geräten zur Bedienung und Überwachung des jeweiligen anderen Geräts gegebenenfalls nicht erforderlich sind.

Bei einer vorteilhaften Ausführung der Erfindung weist die Hauptwerkzeugmaschine die Benutzerschnittstelle auf. Alternativ hierzu kann es aber auch vorgesehen sein, dass ein Hilfsgerät oder ein mobiles Gerät, wie beispielsweise ein Mobiltelefon, die Benutzerschnittstelle aufweist.

Um eine Kommunikation zwischen den Geräten des Systems besonders einfach und flexibel durchführen zu können, sind die Sende- und Empfangseinrichtungen der Hauptwerkzeugmaschine und des wenigstens einen Hilfsgeräts bei einer vorteilhaften Ausführung der Erfindung Teil einer drahtlosen oder drahtgebundenen Übertragungseinrichtung.

Bei einer vorteilhaften Ausführung der Erfindung ist die drahtlose Übertragungseinrichtung eine optische Übertragungseinrichtung oder eine Funkübertragungseinrichtung. Die Übertragungseinrichtung kann dabei auf verschiedenen Funktionsprinzipien und/oder Standards basieren. Die Funktionsweise der Übertragungseinrichtung kann auf einer Signalübertragung im Radiofrequenzbereich beispielsweise mittels Ultrakurzwelle, Kurzwelle oder Mittelwelle oder auf einer Signalübertragung im infraroten oder optischen Frequenzbereich basieren. Insbesondere ist die Übertragungseinrichtung als RFID-Übertragungseinrichtung, als Bluetooth-Übertragungseinrichtung, als Bluetooth Low Energy (BLE)-Übertragungseinrichtung, als NFC-Übertragungseinrichtung, als WiFi-Übertragungseinrichtung, als QR-Übertragungseinrichtung oder als DMC-Übertragungseinrichtung ausgeführt. Weiterhin kann die Übertragungseinrichtung als WLAN-Übertragungseinrichtung, als ZigBee-Übertragungseinrichtung, als Wibree-Übertragungseinrichtung, WiMAX-Übertragungseinrichtung, als LoRa-Übertragungseinrichtung, als IrDA-Übertragungseinrichtung oder als nach optischem Richtfunk arbeitende Übertragungseinrichtung ausgeführt sein.

Die Hauptwerkzeugmaschine ist bei einer vorteilhaften Ausführung der Erfindung eine Kernbohrwerkzeugmaschine oder eine Wandsägemaschine, wobei ein Hilfsgerät eine Vorschubeinrichtung für die Hauptwerkzeugmaschine, eine Unterdruckpumpe, eine Saugeinrichtung und/oder eine Wassermanagementeinrichtung sein kann.

Bei dem über die Benutzerschnittstelle der Hauptwerkzeugmaschine einstellbaren Parameter kann es sich beispielsweise um einen Aktivierungszustand eines Geräts des Systems, eine Drehzahl, ein Drehmoment oder einen aktuellen Gang einer Getriebeeinrichtung der Hauptwerkzeugmaschine, eine durch die Vorschubeinrichtung erzielte Anpresskraft der Hauptwerkzeugmaschine, eine Vorschubgeschwindigkeit der Vorschubeinrichtung, einen von der Wassermanagementeinrichtung zu der Hauptwerkzeugmaschine geführten Wasservolumenstrom, einen Füllstand eines Wassertanks der Wassermanagementeinrichtung, eine Saugleistung einer Saugeinrichtung, einen durch die Saugeinrichtung erzielbaren Unterdruck oder einen Füllstand der Saugeinrichtung handeln, wobei mittels der Saugeinrichtung insbesondere während eines Bearbeitungsvorgangs im Bereich der Hauptwerkzeugmaschine entstehendes Bearbeitungsmaterial absaugbar ist.

Die Benutzerschnittstelle kann als Display- oder Anzeigeeinrichtung beispielsweise mit einem Thin-film transistor-Display (TFT-Display) oder mit lichtemittierenden Dioden (LEDs) ausgeführt sein, über die ein Status der Geräte des Systems und beispielsweise Fehlermeldungen von Geräten des Systems, wie beispielsweise der Vorschubeinrichtung, anzeigbar sind.

Die Benutzerschnittstelle kann zum Steuern des gesamten Systems eingesetzt werden, wobei über die Benutzerschnittstellen an der Hauptwerkzeugmaschine, beispielsweise die Vorschubeinrichtung, die Wassermanagementeinrichtung und die Saugeinrichtung betätigbar sind, und insbesondere ein automatisierter Bearbeitungsmodus über die Benutzerschnittstelle einstellbar ist.

Weitere Vorteile ergeben sich aus der folgenden Figurenbeschreibung. In den Figuren ist ein Ausführungsbeispiel der vorliegenden Erfindung dargestellt. Die Figuren, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: eine vereinfachte Darstellung eines eine Kernbohrmaschine, einen Bohrständer, eine Vorschubeinrichtung, eine Wassermanagementeinrichtung und eine Saugeinrichtung aufweisenden Systems; und
- Fig. 2: eine vereinfachte Darstellung eines Ablaufdiagramms einer Ausführungsform eines erfindungsgemäßen Verfahrens zum Betreiben des Systems gemäß Fig. 1.

### Ausführungsbeispiel:

Fig. 1 zeigt ein erfindungsgemäß ausgeführtes System 1 umfassend eine als Kernbohrmaschine ausgeführte Hauptwerkzeugmaschine 5. Die Kernbohrmaschine 5 ist zum Schneiden von Löchern in harte Werkstoffe W, wie beispielsweise Beton, Zement, Ziegelwerk oder dergleichen ausgeführt.

Das System 1 weist weiterhin ein als Vorschubeinrichtung 10 bzw. Antriebseinrichtung ausgeführtes Hilfsgerät auf, mittels welcher die Kernbohrmaschine 5 mit einem Bohrständer 15 beweglich verbunden ist. Der Bohrständer 15 weist im Wesentlichen eine Fußeinrichtung 16 sowie eine als Führungsschiene 17 ausgeführte Führungseinrichtung auf. Wie in Fig. 1 gezeigt kann die Fußeinrichtung 16 waagerecht auf einen zu bearbeitenden Untergrund W befestigt werden. Alternativ hierzu kann die Fußeinrichtung 16 auch an schräg stehenden oder insbesondere senkrecht verlaufenden Untergründen angeordnet werden.

Die Befestigung der Fußeinrichtung 16 an dem Untergrund W kann dabei mittels Schrauben oder einer Verspannung erfolgen. Vorliegend weist der Bohrständer 15 im Bereich der Fußeinrichtung 16 eine Festlegungseinrichtung 18 in Form eines Unterdruckrings auf. Die Festlegungseinrichtung 18 ist beispielsweise mit einer nicht näher ersichtlichen Unterdruckeinrichtung verbunden, mittels welcher ein Ringraum der Festlegungseinrichtung 18 vakuumierbar ist, so dass der Bohrständer 15 durch den im Bereich des Ringraums vorliegenden Unterdruck sicher an dem Untergrund W gehalten ist.

Die Führungsschiene 17 erstreckt sich hier im Wesentlichen in einem 90°-Winkel zu der Fußeinrichtung 16 bzw. zu dem Untergrund W. Alternativ hierzu kann die Führungsschiene 17 auch in einem Winkel größer oder kleiner als 90° gegenüber der Fußeinrichtung 16 bzw. Untergrund W mit der Fußeinrichtung 16 verbunden sein.

Des Weiteren weist die Führungsschiene 17 an einer Seite eine Zahnstangeneinrichtung 19 auf, die sich über einen großen Teil der Länge der Führungsschiene 17 und insbesondere im Wesentlichen über die gesamte Länge der Führungsschiene 17 erstreckt.

Wie bereits vorstehend erwähnt, ist die Vorschubeinrichtung 10 zwischen der Kernbohrmaschine 5 und dem Bohrständer 15 positioniert. Mit Hilfe der Vorschubeinrichtung 10 kann die Kernbohrmaschine 5 entlang der Führungsschiene 17 des Bohrständers 15 bewegt werden. In Bezug auf das in Fig. 1 dargestellte Ausführungsbeispiel kann die Kernbohrmaschine 5 reversibel in Pfeilrichtung A oder B bewegt werden. Die Vorschubeinrichtung 10 verfügt hierzu über eine in Fig. 1 nicht dargestellte erste Befestigungseinrichtung, mit der die Kernbohrmaschine 5 an einem Gehäuse 11 der Vorschubeinrichtung 10 lösbar anbindbar ist. Darüber hinaus weist die Vorschubeinrichtung 10 noch eine zweite, in Fig. 1 ebenfalls nicht ersichtliche Befestigungseinrichtung, mit der das Gehäuse 11 der Vorschubeinrichtung 10 mit der Führungsschiene 17 des Bohrständers 15 verbindbar ist. Die zweite Befestigungseinrichtung weist hierzu eine nicht gezeigte Halteeinheit und eine ebenfalls nicht gezeigte Zahnradeinheit auf. Mit Hilfe der Halteeinheit ist die Vorschubeinrichtung 10 an der Führungsschiene 17 gehalten. Das entsprechend ausgestaltete Zahnrad greift in die Zahnstangenvorrichtung ein und führt dadurch die Vorschubeinrichtung 10 entlang der Führungsschiene 17. Um die Zahnradeinheit in eine Drehbewegung zu versetzen, besitzt die Vorschubeinrichtung 10 weiterhin einen Antrieb. Bei dem Antrieb kann es sich um einen Elektromotor samt Getriebe- bzw. Übersetzungseinheit handeln. Bei dem Elektromotor kann es sich beispielsweise um einen Universalmotor handeln. Es sind jedoch auch andere geeignete Elektromotoren möglich. Weder der Antrieb noch die Getriebe- bzw. Übersetzungseinheit sind in den Figuren dargestellt.

Die Vorschubeinrichtung 10 enthält des Weiteren eine Regel- und Steuerungseinrichtung, mit der Bewegungsparameter wie die Geschwindigkeit, Wegstrecke, Bewegungsstart- und Bewegungsendpunkt sowie andere Parameter, der Vorschubeinrichtung 10 relativ zu dem Bohrständer 15 geregelt bzw. gesteuert werden können.

Die als Kernbohrmaschine 5 ausgestaltete Hauptwerkzeugmaschine enthält im Wesentlichen ein Gehäuse 22, eine Antriebseinheit, ein Getriebe, eine Steuer- und Regeleinrichtung 9, eine Antriebswelle und eine Abtriebswelle 6. Die Steuer- und Regeleinrichtung 9 enthält einen Regler zum Regeln und Steuern des Motorstroms. Die Antriebseinheit, das Getriebe und die Antriebswelle sind in den Figuren nicht dargestellt.

An der Abtriebswelle 6 ist ein Bohrwerkzeug 7 in Gestalt einer Bohrkrone angeschlossen. Die Bohrkrone 7 weist an einem freien Ende eine Schneidekante 8 auf, mit der der zu bearbeitende Werkstoff geschnitten werden kann, um ein Bohrloch zu erzeugen. Die als Elektromotor ausgestaltete Antriebseinheit versetzt die Bohrkrone 7 hierzu in eine Drehbewegung in Richtung N. Sowohl die Bohrkrone 7 als auch die Abtriebswelle 6 drehen sich um die gemeinsame Drehachse R. Die Steuer- und Regeleinrichtung 9 dient zum Steuern bzw. Regeln der als Elektromotor ausgeführten Antriebseinheit. Hierbei wird insbesondere die Drehzahl des Elektromotors gesteuert bzw. geregelt. Darüber hinaus kann entsprechend der jeweiligen Situation des Bohrvorgangs ein bestimmter Modus eingestellt werden.

Zur Durchführung des eigentlichen Bohrvorgangs wird die Kernbohrmaschine 5 mit der daran angeschlossenen Bohrkrone 7 mittels des Bohrständers 15 an dem zu bearbeitenden Werkstoff W positioniert und befestigt.

Mit Hilfe der Steuer- und Regeleinrichtung 9 wird an dem Getriebe der Kernbohrmaschine 5 ein Gang ausgewählt und entsprechend eingelegt. Der zu wählende Gang wird anhand des Durchmessers der verwendeten Bohrkrone 7 bestimmt. Durch den gewählten Gang wird entsprechend die Drehzahl des Elektromotors festgelegt, mit der dieser drehen soll. Das Getriebe und insbesondere der gewählte Gang des Getriebes lassen die Bohrkrone 7 in einer entsprechenden Drehzahl, mit einem entsprechenden Drehmoment und einer entsprechenden Anpresskraft drehen. Bei einer alternativen Ausführung kann es auch vorgesehen sein, dass der zu wählende Gang manuell einlegbar ist. Alternativ hierzu können beispielsweise die Parameter Drehzahl, Drehmoment und Anpresskraft auch in Abhängigkeit weiterer Kriterien, wie beispielsweise einem manuell wählbaren Betriebsmodus, beispielsweise einem Economy Modus oder einem High-Performance Modus, oder in Abhängigkeit des vorliegenden Untergrunds gewählt werden.

Es kann dabei vorgesehen sein, dass ein Durchmesser der Bohrkrone 7 automatisiert erfasst und die Information beispielsweise mittels einer insbesondere drahtlosen Übertragungseinrichtung an die Kernbohrmaschine 5 übertragen wird, wodurch Parameter der Geräte des Systems 1, wie beispielsweise eine Wasserzuführmenge oder eine Anpresskraft, in Abhängigkeit des ermittelten Durchmessers der Bohrkrone 7 angepasst werden können.

Als nächstes wird ein Ein- und Ausschalter an der Kernbohrmaschine 5 betätigt. Der Ein- und Ausschalter ist Bestandteil der Steuer- und Regeleinrichtung 9 und in den Figuren nicht dargestellt. Nach dem Betätigen des Ein- und Ausschalters beginnt sich die Bohrkrone 7 in Richtung N zu drehen. Die Bohrkrone 7 und insbesondere die Schneidekante 8 der Bohrkrone 7 befinden sich zu Beginn des Bohrvorgangs noch (in Pfeilrichtung B) über dem Werkstoff W. Die Position der Bohrkrone 7 über dem Werkstoff W ist in den Figuren nicht dargestellt.

Zu Beginn des Bohrvorgangs wird die Kernbohrmaschine 5 mit der sich drehenden Bohrkrone 7 mittels der Vorschubeinrichtung 10 entlang der Führungsschiene 17 des Bohrständers 15 auf den Werkstoff W zubewegt (Pfeilrichtung A in Fig. 1).

Sobald die Schneidekante 8 der Bohrkrone 7 Kontakt mit der Oberfläche des Werkstoffs W hat, wird die Bohrkrone 7 mit einer relativ geringen Anpresskraft auf den Werkstoff W gedrückt (Pfeilrichtung A), um eine erste Führungsrinne in die Oberfläche des Werkstoffs W zu schneiden. Die Anpresskraft wird durch die Vorschubeinrichtung 10 erzeugt und mittels der Regel- und Steuerungseinrichtung der Vorschubeinrichtung 10 geregelt bzw. gesteuert. Beispielsweise beträgt die Tiefe in Pfeilrichtung A ungefähr zwischen 2 bis 5 mm. Eine relativ niedrige Anpresskraft ist dabei notwendig, da ansonsten durch den hohen Widerstand des harten Werkstoffs W die Drehzahl der Bohrkrone 7 zu stark abfällt bzw. die Bohrkrone 7 auch vollständig zum Stillstand kommen kann. Mit einer zu niedrigen Drehzahl reduziert sich entsprechend auch die Leistung der Bohrkrone 7, d.h. insbesondere die Schneideleistung der Bohrkrone 7 in dem Werkstoff W, wodurch kein genügender Bohrfortschritt mehr erreicht werden kann.

Die als Kernbohrmaschine ausgeführte Hauptwerkzeugmaschine 5 enthält des Weiteren eine Anzahl Sensoren 4, welche die Parameter der Kernbohrmaschine 5 messen. Durch die Sensoren 4 werden beispielsweise eine aktuell vorliegende Drehzahl und/oder ein aktuelles Drehmoment der Abtriebswelle 6 sowie der Bohrkrone 7 gemessen und/oder ein aktueller Gang des Getriebes ermittelt. Weiterhin ist durch einen Sensor 4 ein Zustand der Kernbohrmaschine 5 ermittelbar und feststellbar, ob die Kernbohrmaschine 5 aktiviert oder deaktiviert ist. Die von den Sensoren 4 ermittelten Messwerte werden zur Auswertung an die Steuer- und Regeleinrichtung 9 der Kernbohrmaschine 1 geleitet.

Ebenso weist die Vorschubeinrichtung 10 Sensoren 12 auf, die Parameter der Vorschubeinrichtung 10, wie beispielsweise eine Vorschubgeschwindigkeit und eine Anpresskraft, messen. Weiterhin ist durch einen Sensor 12 ein Zustand der Vorschubeinrichtung 10 ermittelbar und feststellbar, ob die Vorschubeinrichtung 10 aktiviert oder deaktiviert ist. Die Sensoren 12 übermitteln die Parameter an eine Sende- und Empfangseinrichtung 13 der Vorschubeinrichtung 10, welche Teil einer drahtlosen Übertragungseinrichtung 14 ist. Mittels der Sende- und Empfangseinrichtung 13 sind die Parameter kennzeichnende Signale an eine Sende- und Empfangseinrichtung 3 der Kernbohrmaschine 5 übermittelbar, über welche die Signale der Steuer- und Regeleinrichtung 9 zuführbar sind.

In Fig. 1 ist weiterhin ein als Wassermanagementeinrichtung 25 ausgeführtes Hilfsgerät des Systems 1 ersichtlich, welches mittels eines Schlauches 26 mit der Kernbohrmaschine 5 verbunden ist. Die Wassermanagementeinrichtung 25 versorgt die Kernbohrmaschine 5 in gewünschtem Umfang während eines Bohrvorgangs mit Wasser, wobei Wasser in einen Bohrbereich führbar ist. Die Wassermanagementeinrichtung 25 umfasst vorzugsweise sowohl einen Staub- als auch einen Wassersauger und zusätzlich eine Wasserpumpe. Die Wassermanagementeinrichtung 25 weist Sensoren 27 auf, die Parameter der Wassermanagementeinrichtung 25, wie beispielsweise einen Aktivierungszustand der Wassermanagementeinrichtung 25 und/oder einen durch den Schlauch 26 geführten Wasservolumenstrom und/oder eine Pumpleistung der Wassermanagementeinrichtung 25, messen bzw. ermitteln. Die Sensoren 27 übermitteln die Parameter an eine der Wassermanagementeinrichtung 25 zugeordnete Sende- und Empfangseinrichtung 28, welche Teil einer drahtlosen Übertragungseinrichtung 29 ist. Mittels der Sende- und Empfangseinrichtung 28 der Wassermanagementeinrichtung 25 sind die Parameter kennzeichnenden Signale an die Sende- und Empfangseinrichtung 3 der Kernbohrmaschine 5 übermittelbar, über welche die Signale der Steuer- und Regeleinrichtung 9 zuführbar sind.

Das System 1 weist zudem ein als Saugeinrichtung 35 ausgeführtes Hilfsgerät auf, welches mittels eines Schlauches 36 mit der Kernbohrmaschine 5 verbunden ist. Mittels der Saugeinrichtung 35 sind während eines Kernbohrvorgangs auftretende Abfallprodukte über den Schlauch 36 aus einem Arbeitsbereich des Bohrwerkzeugs 7 abführbar, so dass der Bohrvorgang durch diese nicht behindert wird. Die Saugeinrichtung 35 weist Sensoren 37 auf, die Parameter der Saugeinrichtung 35, wie beispielsweise einen Aktivierungszustand der Saugeinrichtung 35 und/oder eine Saugleistung der Saugeinrichtung 35, messen bzw. ermitteln. Die Sensoren 37 übermitteln die Parameter an eine der Saugeinrichtung 35 zugeordnete Sende- und Empfangseinrichtung 38, welche Teil einer drahtlosen Übertragungseinrichtung 39 ist. Mittels der Sende- und Empfangseinrichtung 38 der Saugeinrichtung 35 sind die Parameter kennzeichnenden Signale an die Sende- und Empfangseinrichtung 3 der Kernbohrmaschine 5 übermittelbar, über welche die Signale der Steuer- und Regeleinrichtung 9 zuführbar sind.

Zur Betätigung sowohl der Kernbohrmaschine 5 als auch der Hilfsgeräte 10, 25 und 35 weist die Kernbohrmaschine 5 eine Benutzerschnittstelle 23, ein sogenanntes Man-Machine-Interface (MMI), für anwenderseitige Eingaben bzw. Steuerbefehle auf. Die Benutzerschnittstelle 23 ist hier weiterhin dazu ausgeführt einem Anwender Statusinformationen sowohl der Kernbohrmaschine 5 als auch der Hilfsgeräte 10, 25, 35 anzuzeigen.

Die Übertragungseinrichtungen 14, 29 und 39 sind vorliegend allesamt drahtlos ausgeführt, können bei alternativen Ausführungen aber auch einzeln oder allesamt drahtgebunden ausgeführt sein. Die Übertragungseinrichtungen 14, 29 und 39 können grundsätzlich mittels beliebig auswählbarer Übertragungsprinzipien arbeiten. Beispielsweise können die Übertragungseinrichtungen 14, 29, 39 als Funkübertragungseinrichtungen ausgeführt sein. Insbesondere handelt es sich bei den Übertragungseinrichtungen 14, 29, 39 um RFID-Übertragungseinrichtungen, allerdings kann es sich alternativ hierzu beispielsweise auch um Bluetooth-Übertragungseinrichtungen, NFC-Übertragungseinrichtungen, WiFi-Übertragungseinrichtungen, QR-Übertragungseinrichtungen, DMC-Übertragungseinrichtungen, WLAN-Übertragungseinrichtungen, ZigBee-Übertragungseinrichtungen, Wibree-Übertragungseinrichtungen, WiMAX-Übertragungseinrichtungen, IrDA-Übertragungseinrichtungen oder nach optischem Richtfunk arbeitende Übertragungseinrichtungen handeln.

Mittels der Sende- und Empfangseinrichtungen 3, 13, 28 und 38 und/oder der Übertragungseinrichtungen 14, 29 und 39 ist ein Netzwerk des Systems 1 bildbar, das vorliegend sämtliche Geräte 5, 10, 25, 35 des Systems 1, nämlich die Kernbohrmaschine 5, die Vorschubeinrichtung 10, die Wassermanagementeinrichtung 25 und die Saugeinrichtung 35, umfasst.

Es ist vorliegend eine mit der Steuer- und Regeleinrichtung 9 verbundene Speichereinrichtung 21 vorgesehen, in der über die Benutzerschnittstelle 23 eingegebenen Steuerbefehle zumindest temporär speicherbar sind. Die in der Speichereinrichtung 21 gespeicherten Informationen können ausgelesen und ausgewertet werden.

Im Folgenden wird ein Verfahren zum Betreiben des Systems 1 gemäß des in Fig. 2 dargestellten Ablaufdiagramms näher beschrieben.

Das Verfahren beginnt mit dem Start S. Im Schritt S1 wird im vorliegenden Fall die Kernbohrmaschine 5 als Master in einem die Kernbohrmaschine 5 und die Hilfsgeräte 10, 25 und 35 aufweisenden Netzwerk ausgewählt, da die Kernbohrmaschine 5 die Benutzerschnittstelle 23 aufweist. Im vorliegend darauffolgenden Schritt S2 werden sämtliche Hilfsgeräte 10, 25, 35 des Netzwerks und somit die Vorschubeinrichtung 10, die Wassermanagementeinrichtung 25 und die Saugeinrichtung 35 als Slave in dem Netzwerk ausgewählt.

Alternativ hierzu kann es auch vorgesehen sein, dass ein Hilfsgerät 10, 25 oder 35 die Benutzerschnittstelle aufweist. In diesem Fall wird dieses Hilfsgerät 10, 25, 35 im Schritt S1 als Master und die anderen Hilfsgeräte 10, 25, 35 und die Kernbohrmaschine 5 in Schritt S2 als Slave in dem Netzwerk ausgewählt.

Darauffolgend wird im Schritt S3 überprüft, ob eine anwenderseitige Eingabe über die Benutzerschnittstelle 23 vorliegt und diese im Schritt S4 an die Steuer- und Regeleinrichtung 9 der Kernbohrmaschine 5 übermittelt.

Von der Steuer- und Regeleinrichtung 9 wird in Schritt S5 überprüft, ob der Steuerbefehl die Kernbohrmaschine 5 oder ein Hilfsgerät 10, 25, 35 betrifft. Betrifft der Steuerbefehl ein Hilfsgerät 10, 25 oder 35 wird von der Sende- und Empfangseinrichtung 3 der Kernbohrmaschine 5 in Schritt S6 ein aus dem Steuerbefehl generiertes Signal an das betreffende Hilfsgerät 10, 25, 35 gesendet und in Schritt S7 von der Sende- und Empfangseinrichtung 13, 28, 38 des jeweiligen Hilfsgeräts 10, 25, 35 empfangen. Darauf folgend wird in Schritt S8 in Abhängigkeit des empfangenen Signals wenigstens ein Parameter des Hilfsgeräts 10, 25, 35 eingestellt.

Wird in Schritt S5 von der Steuer- und Regeleinrichtung 9 der Kernbohrmaschine festgestellt, dass der Steuerbefehl die Kernbohrmaschine 5 betrifft, wird in Schritt S9 wenigstens ein Parameter der Kernbohrmaschine 5 in Abhängigkeit des über die Benutzungsschnittstelle 23 eigegebenen Steuerbefehls eingestellt.

Nach Schritt S8 und nach Schritt S9 wird das Verfahren in Schritt S10 mit der Abfrage fortgesetzt, ob ein weiterer Steuerbefehl über die Benutzerschnittstelle 23 eingegeben wird. Bei positivem Abfrageergebnis wird das Verfahren mit Schritt S3 fortgesetzt. Bei negativem Abfrageergebnis wird das Verfahren mit Schritt E beendet.

Mittels des Verfahrens ist das System 1 einfach, komfortabel und effizient bedienbar. Beispielsweise ist es möglich einen automatisierten Bohrvorgang mit der Vorschubeinrichtung 10 durch Betätigung der Benutzerschnittstelle 23 zu starten. Die Benutzerschnittstelle 23 kann hierzu beispielsweise wenigstens einen Schalter oder eine interaktive Anzeigeeinrichtung beispielsweise in Form eines Displays aufweisen. Weiterhin kann es vorgesehen sein, dass die Wassermanagementeinrichtung 25 und/oder die Saugeinrichtung 35 mittels entsprechender Steuerbefehle über die Benutzerschnittstelle 23 gestartet werden können. Besonders vorteilhaft ist es, wenn die Benutzerschnittstelle 23 eine Anzeigeeinrichtung aufweist, welche zur Darstellung von Statusmitteilungen der Hilfsgeräte 10, 25, 35 ausgeführt ist, so dass die Anzeigeeinrichtung beispielsweise einen Füllstand der Wassermanagementeinrichtung 25 und/oder der Saugeinrichtung 35 anzeigt.

Hierdurch ist es einem Anwender ermöglicht das gesamte System 1 über die Kernbohrmaschine 5 zu betätigen und zu überwachen, wobei die Hilfsgeräte 10, 25, 35 zur Funktionalität des Systems 1 gegebenenfalls keine Benutzerschnittstelle aufweisen müssen bzw. eine separate Anzeigeeinrichtung des jeweiligen Hilfsgeräts 10, 25, 35 gegebenenfalls nicht erforderlich ist.

Grundsätzlich ist es dabei auch möglich, dass die Benutzerschnittstelle 23 einem Hilfsgerät 10, 25, 35 zugeordnet ist, und das System 1 von diesem Hilfsgerät 10, 25, 35 aus insgesamt betätigbar und/oder überwachbar ist.

### Bezugszeichenliste

- 1: System
- 3: Sende- und Empfangseinrichtung
- 4: Sensor
- 5: Hauptwerkzeugmaschine; Kernbohrmaschine
- 6: Abtriebswelle
- 7: Bohrwerkzeug
- 8: Schneidekante
- 9: Steuer- und Regeleinrichtung
- 10: Hilfsgerät; Vorschubeinrichtung
- 11: Gehäuse
- 12: Sensor
- 13: Sende- und Empfangseinrichtung
- 14: Übertragungseinrichtung
- 15: Bohrständer
- 16: Fußeinrichtung
- 17: Führungsschiene
- 18: Festlegungseinrichtung
- 19: Zahnstangeneinrichtung
- 21: Speichereinrichtung
- 22: Gehäuse
- 23: Benutzerschnittstelle
- 25: Hilfsgerät; Wassermanagementeinrichtung
- 26: Schlauch
- 27: Sensor
- 28: Sende- und Empfangseinrichtung
- 29: Übertragungseinrichtung
- 35: Hilfsgerät; Saugeinrichtung
- 36: Schlauch
- 37: Sensor
- 38: Sende- und Empfangseinrichtung
- 39: Übertragungseinrichtung
- A, B: Bewegungsrichtung
- E: Ende
- N: Drehrichtung
- R: Drehachse
- S: Start
- S1 bis S10: Schritt
- W: Untergrund

## Patentansprüche

1. Verfahren zum Betreiben eines eine Hauptwerkzeugmaschine (5) und wenigstens ein Hilfsgerät (10, 25, 35) umfassenden Systems (1), wobei die Hauptwerkzeugmaschine (5) und das wenigstens eine Hilfsgerät (10, 25, 35) jeweils mit einer Sende- und Empfangseinrichtung (3, 13, 28, 38) ausgeführt sind, und wobei eine Steuereinrichtung (9) und eine Benutzerschnittstelle (23) vorgesehen sind,
**dadurch gekennzeichnet, dass** das Verfahren folgende Schritte umfasst:
- Übermittlung eines über die Benutzerschnittstelle (23) eingegebenen Steuerbefehls an die Steuereinrichtung (9) (S4);
- Senden eines aus dem Steuerbefehl generierten Signals von der Sende- und Empfangseinrichtung (3, 13, 28, 38) des die Benutzerschnittstelle (23) aufweisenden Geräts (5, 10, 25, 35) an das jeweilige Gerät (5, 10, 25, 35) (S6);
- Empfangen des Signals von der Sende- und Empfangseinrichtung (3, 13, 28, 38) des jeweiligen Geräts (5, 10, 25, 35) (S7); und
- Einstellen wenigstens eines Parameters des Geräts (5, 10, 25, 35) in Abhängigkeit des empfangenen Signals (S8, S9).

2. Verfahren nach Anspruch 1,
**dadurch gekennzeichnet, dass** wenigstens ein Parameter der Hauptwerkzeugmaschine (5) über die Eingabe eines Steuerbefehls über die Benutzerschnittstelle (23) eingegebenen Steuerbefehls einstellbar ist (S9).

3. Verfahren nach einem der Ansprüche 1 oder 2,
**gekennzeichnet durch**:
- Auswählen der Hauptwerkzeugmaschine (5) oder eines Hilfsgeräts (10, 25, 35) als Master in einem die Hauptwerkzeugmaschine (5) und das wenigstens eine Hilfsgerät (10, 25, 35) umfassenden Netzwerks (S1);
- Auswählen der weiteren Hilfsgeräte (10, 25, 35) und/oder der Hauptwerkzeugmaschine (5) als Slave in dem Netzwerk (S2);

4. Verfahren nach einem der Ansprüche 1 bis 3,
**dadurch gekennzeichnet, dass** über die Benutzerschnittstelle (23) eingegebene Steuerbefehl in einer Speichereinrichtung (21) gespeichert werden.

5. System zur Durchführung des Verfahrens gemäß einem der Ansprüche 1 bis 4, umfassend eine Hauptwerkzeugmaschine (5) und wenigstens ein Hilfsgerät (10, 25, 35), wobei die Hauptwerkzeugmaschine (5) und das wenigstens eine Hilfsgerät (10, 25, 35) jeweils mit einer Sende- und Empfangseinrichtung (3, 13, 28, 38) ausgeführt sind, und wobei eine Steuereinrichtung (9) und eine Benutzerschnittstelle (23) vorgesehen sind.

6. System nach Anspruch 5,
**dadurch gekennzeichnet, dass** die Hauptwerkzeugmaschine (5) die Benutzerschnittstelle (23) aufweist.

7. System nach Anspruch 5,
**dadurch gekennzeichnet, dass** ein Hilfsgerät (10, 25, 35) die Benutzerschnittstelle aufweist.

8. System nach einem der Ansprüche 5 bis 7,
**dadurch gekennzeichnet, dass** die Sende- und Empfangseinrichtung (3) der Hauptwerkzeugmaschine und die Sende- und Empfangseinrichtung (13, 28, 38) des Hilfsgeräts (10, 25, 35) Teil einer drahtlosen Übertragungseinrichtung (14, 29, 39) sind.

9. System nach Anspruch 8,
**dadurch gekennzeichnet, dass** die drahtlose Übertragungseinrichtung (14, 29, 39) eine optische Übertragungseinrichtung oder eine Funkübertragungseinrichtung ist und insbesondere als RFID-Übertragungseinrichtung, als Bluetooth-Übertragungseinrichtung, als Bluethooth-Low-Energy-Übertragungseinrichtung, als NFC-Übertragungseinrichtung, als WiFi-Übertragungseinrichtung, als QR-Übertragungseinrichtung, als DMC-Übertragungseinrichtung, als WLAN-Übertragungseinrichtung, als ZigBee-Übertragungseinrichtung, als Wibree-Übertragungseinrichtung, WiMAX-Übertragungseinrichtung, als LoRa-Übertragungseinrichtung, als IrDA-Übertragungseinrichtung oder als nach optischem Richtfunk arbeitende Übertragungseinrichtung ausgeführt ist.

10. System nach einem der Ansprüche 5 bis 9,
**dadurch gekennzeichnet, dass** die Hauptwerkzeugmaschine (5) eine Kernbohrwerkzeugmaschine oder eine Wandsägemaschine ist.

11. System nach einem der Ansprüche 5 bis 10,
**dadurch gekennzeichnet, dass** ein Hilfsgerät eine Vorschubeinrichtung (10) für die Hauptwerkzeugmaschine (5), eine Unterdruckpumpe, eine Saugeinrichtung (35) oder eine Wassermanagementeinrichtung (25) ist.
